# EUROPÄISCHE PATENTSCHRIFT

(11) **EP 2 132 760 B1**
(45) Veröffentlichungstag und Bekanntmachung des Hinweises auf die Patenterteilung: **29.12.2010**
(21) Anmeldenummer: 09727211.6
(22) Anmeldetag: 11.03.2009
(51) Int. Cl.: H01H 71/24

(54) **AUSLÖSEMECHANISMUS**
TRIGGERING MECHANISM
MÉCANISME DE DÉCLENCHEMENT

(30) Priorität: 02.04.2008 DE 102008016901
(43) Veröffentlichungstag der Anmeldung: 16.12.2009
(73) Patentinhaber: Siemens Aktiengesellschaft, 80333 München (DE)
(72) Erfinder: HEINZLMEIR, Manfred, 93053 Regensburg (DE); ECKERT, Gunther, 93142 Maxhütte-Haidhof (DE); WEBER, Christoph, 84061 Ergoldsbach (DE)
(86) Internationale Anmeldenummer: PCT/EP2009/052837
(87) Internationale Veröffentlichungsnummer: WO 2009/121696

(56) Entgegenhaltungen:
- DE-A1-102004 040 288
- DE-A1-102006 037 225
- DE-A1-102006 055 936

## Beschreibung

Die Erfindung betrifft einen Auslösemechanismus mit einem arretierbaren Bewegkontakt, einem Stößel und einem Auslösehebel. Ferner betrifft die Erfindung ein Schaltgerät mit einem derartigen Auslösemechanismus.

Magnetische Auslöser bzw. magnetische Auslösesysteme werden in Schaltgeräten eingesetzt, um beispielsweise bei höheren Stromstärken das Verschmelzen von stromführenden Kontaktflächen zu verhindern oder ein sicheres Abschalten zu gewährleisten, wenn ein entstandener Lichtbogen das Schaltgerät beschädigen könnte. Hierfür sind kurze Auslösezeiten vorteilhaft, insbesondere deshalb, da der Einsatzbereich des Schutzschalters durch eine zu lange Auslösezeit eingeschränkt werden kann.

Ein magnetischer Auslösemechanismus kann sowohl bei einem Öffner- als auch Schließerkontakt eingesetzt werden. Im Folgenden wird hauptsächlich auf einen Öffnerkontakt Bezug genommen. Beim Öffnerkontakt wird der Bewegkontakt, der letztendlich den elektrischen Kontakt herstellt, in der kontaktierten Position verriegelt. Dies bedeutet, dass der Stößel des Auslösemechanismus zunächst auf den Auslösehebel treffen muss, der die Arretierung aufhebt und die Betätigungsbewegung vom Stößel auf den Bewegkontakt überträgt. Es besteht gewissermaßen eine Kettenreaktion vom Stößel, über den Auslösehebel auf den Bewegkontakt. Die Einbeziehung des Auslösehebels ist unabdingbar, zumal der Bewegkontakt im arretierten Zustand nicht bewegt werden kann.

Aus DE 10 2004 040288 B4 ist ein Auslösemechanismus bekannt, der eine oben beschriebene Auslösekette vorsieht.

Es ist Aufgabe der Erfindung einen Auslösemechanismus anzugeben, der kurze Auslösezeiten ermöglicht und zusätzlich eine optimale Krafteinleitung sicherstellt.

Die Aufgabe wird durch einen eingangs erwähnten Auslösemechanismus gelöst, wobei der Stößel sowohl zur Betätigung des zur Entriegelung des Bewegkontaktes vorgesehenen Auslösehebels und zur Betätigung des Bewegkontaktes selbst vorgesehen ist, indem der Stößel in einer ersten Phase seiner Betätigungsbewegung zur direkten Einwirkung über eine erste Wirkfläche des Stößels auf den Auslösehebel vorgesehen ist und in einer zweiten Phase seiner Betätigungsbewegung zur direkten Einwirkung über eine zweite Wirkfläche des Stößels auf den Bewegkontakt vorgesehen ist. Die Aufgabe wird ebenfalls durch ein Schaltgerät gelöst, welches einen erfindungsgemäßen Auslösemechanismus aufweist.

Die Funktionsweise des erfindungsgemäßen Auslösemechanismus unterscheidet sich von der herkömmlichen Wirkkette Stößel-Auslösehebel-Bewegkontakt dadurch, dass keine Wirkkette dieser Art vorliegt, sondern der Stößel dazu vorgesehen ist, sowohl direkt auf den Auslösehebel, als auch auf den Bewegkontakt direkt einzuwirken. Hierbei wird jedoch der Reihenfolge der Wirkungsübertragung besondere Beachtung geschenkt, denn diese muss zunächst eine Kraftübertragung auf den Auslösehebel sicherstellen, um eine rechtzeitige Entriegelung des Bewegkontaktes zu gewährleisten, bevor der Stößel weiter auf den Bewegkontakt selbst wirken kann und eine Öffnung bzw. Schließung eines Kontaktes provoziert.

In einer ersten Phase der Betätigungsbewegung des Stößels wirkt dieser über seine erste Wirkfläche auf den Auslösehebel ein. Nach der Betätigung des Auslösehebels verursacht dieser die Freigabe einer Klinke, die zur Arretierung des Bewegkontaktes vorgesehen ist. Nun kann in einer zweiten Phase der Betätigungsbewegung des Stößels ebenfalls wieder direkt eine Einwirkung über eine zweite Wirkfläche des Stößels auf den Bewegkontakt ausgeführt werden. Beide Einwirkungen, d.h., die Einwirkung auf die Auslösehebel und auch die Einwirkung auf den Bewegkontakt finden direkt über Wirkflächen des Stößels statt.

Bei einer vorteilhaften Ausführungsform sind die erste Wirkfläche und die zweite Wirkfläche des Stößels in Betätigungsrichtung an unterschiedlichen Stellen des Stößels angeformt. Damit wird eine zeitversetzte Einwirkung auf den Auslösehebel bzw. den Bewegkontakt gewährleistet, wobei gleichzeitig die relative Position des Auslösehebels und des Bewegkontaktes in Bezug zur jeweiligen Wirkfläche berücksichtigt wird.

Vorteilhafterweise ist der Stößel mittels einer Spule elektromagnetisch bewegbar. Mit Hilfe der Spule kann eine optimale Betätigungskraft für beide Wirkvorgänge erzeugt werden.

Vorteilhafterweise ist der Auslösehebel zur Freigabe einer mit dem Bewegkontakt mechanisch verbundene Klinke bei Betätigung vorgesehen. Vorteilhafterweise wird bei der erfindungsgemäßen Anordnung der Bauteile des Auslösemechanismus der Auslösehebel nicht einseitig vom Stößel betätigt, sondern mit mehreren, ggf. symmetrisch, angeordneten Wirkflächen, womit Spannungen und Reibungen des Auslösehebels im Gerätegehäuse vermindert werden.

Vorteilhafterweise wird durch die direkte Einwirkung des Stößels auf den Auslösehebel bzw. den Bewegkontakt die Auslösezeit entscheidend reduziert, zumal weniger Beschleunigungsenergie aufzubringen und weniger Wirkflächen involviert sind.

Weitere vorteilhafte Ausführungen und bevorzugte Weiterbildungen der Erfindung sind in der Figurenbeschreibung und in den Unteransprüchen angegeben.

Es zeigen:
- FIG 1: eine teilweise geschnittene, dreidimensionale Ansicht eines Auslösemechanismus vor der Einwirkung auf den entriegelten Bewegkontakt,
- FIG 2: eine dreidimensionale Ansicht des Auslösemechanismus aus FIG 1 im verriegelten, unbetätigten Zustand, und
- FIG 3: eine dreidimensionale Ansicht des Auslösemechanismus aus FIG 1 mit Spule und Gegenkontakt vor der Einwirkung auf den entriegelten Bewegkontakt.

FIG 1 zeigt eine teilweise geschnittene, dreidimensionale Ansicht eines Auslösemechanismus kurz nach der Einwirkung auf den Auslösehebel 3 durch den Stößel 2 über die beiden Wirkflächen 8 (erste Phase). Der Stößel 2 wirkt entlang der Bewegungsrichtung B auf den flächigen Auslösehebel 3 in der Art, dass durch die symmetrische Einwirkung der Wirkflächen 8 eine Verkantung oder erhöhte Reibung des Auslösehebels 3 vermieden wird. Grundsätzlich reicht auch ein einziges Wirkflächenpaar 8,13 für die Betätigung des Auslösehebels 3 aus.

Die durch die Betätigung des Auslösehebels 3 ausgelöste Entriegelung hat bereits stattgefunden und der Stößel 2 mit seiner Wirkfläche 9 ist bis zum Bewegkontakt 1 vorgedrungen, der im weitern Bewegungsablauf (zweite Phase) durch den Stößel 2 bzw. durch die Einwirkung über die stößeleigene Wirkfläche 9 auf seine Wirkfläche 14 bewegt wird.

FIG 2 zeigt eine dreidimensionale Ansicht des Auslösemechanismus aus FIG 1 in verriegeltem, unbetätigtem Zustand. Dieser Zustand entspricht dem Grundzustand des Auslösemechanismus. Weder eine Bewegkraftübertragung der Wirkfläche 8 auf die Wirkfläche 13 des Auslösehebels 3, noch die Bewegkraftübertragung von der Wirkfläche 9 des Stößels 2 auf die Wirkfläche 14 des Bewegkontaktes 1 sind bisher eingetreten.

Es ist zu erkennen, dass eine Klinke 4 in der Grundstellung vom Auslösehebel 3 zur Freigabe bzw Arretierung des Bewegkontaktes vorgesehen ist. Aus der Grundstellung heraus ist der Stößel 2 betätigbar. Der Stößel 2 bewegt den Auslösehebel unter der Kinke 4 hinweg, womit dieser den Einflußbereich der Kinke 4 verläßt. Mit der Betätigung endet die erste Phase, nämlich die Entriegelung des Auslösemechanismus, an deren Ende ein Zwischenzustand erreicht ist, wie er in den Figuren 1 und 3 beschrieben ist.

FIG 3 zeigt eine dreidimensionale Ansicht des Auslösemechanismus aus FIG 1 mit einer Spule 5 und einem Gegenkontakt 6 vor der Einwirkung auf den entriegelten Bewegkontakt 1. Der Gegenkontakt 6 ist über die Kontaktfläche 7 des Bewegkontaktes 1 kontaktiert. Diese Kontaktierung wird im folgenden Ablauf durch die bevorstehende Einwirkung des Stößels 2 über die Wirkfläche 9 unterbrochen.

Durch die Betätigung des Auslösehebels 3 ist dieser dem Einflußbereich der Kinke 4 entzogen, womit eine Kraftübertragung zuwischen den Bauteilen ausgeschlossen und die Arretierung aufgehoben ist.

Es ist zu erkennen, dass sich der Auslösehebel 3 von der Klinke 4 entfernt hat. Somit befindet sich der Auslösemechanismus gerade im Übergang von Phase 1 zu Phase 2, wobei durch die fortgesetzte Bewegung des Stößels 2, immer noch vorangetrieben durch die Spule 5, eine weitere Betätigung über die Wirkfläche 9 auf die Wirkfläche 14 des Bewegkontaktes 1 umgesetzt wird, die den noch geschlossenen Kontakt an der Kontaktfläche 7 öffnet.

Vorteilhafterweise bewirkt der Stößel 2 sowohl die Entriegelung über den Auslösehebel 3, als auch die tatsächlich Bewegung des Bewegkontaktes 1. Um sicherzustellen, dass die Betätigung des Bewegkontaktes 1 erst nach der Entriegelung stattfindet, ist bei der Herstellung des Stößels 2 darauf zu achten, welchen Abstand die Wirkflächen 8 und 9 zueinander einnehmen. Verlangt die Entriegelung eine gewisse Zeit, so ist ein größerer Abstand der Wirkflächen, unter Berücksichtigung der Anordnung des Bewegkontaktes 1 und des Auslösehebels 3 innerhalb des Auslösemechanismus vorzusehen.

Zusammenfassend betrifft die Erfindung einen Auslösemechanismus mit einem arretierbaren Bewegkontakt 1, einem Stößel 2 und einem Auslösehebel 3. Um eine optimale Kraftübertragung des Stößels 2 auf den Auslösehebel 3 und den Bewegkontakt 2 zu gewährleisten, sowie eine kurze Schaltzeit zu ermöglichen, ist der Stößel 2 sowohl zur Betätigung des zur Entriegelung des Bewegkontaktes 1 vorgesehenen Auslösehebels 3 und zur Betätigung des Bewegkontaktes 1 selbst vorgesehen. Hierfür ist der Stößel 2 mit einer ersten 8 und einer zweiten 9 Wirkfläche ausgestattet, die an unterschiedlichen Stellen des Stößels 2 angeformt sind und zur Betätigung des Auslösehebels 3 bzw. des Bewegkontaktes 1 vorgesehen sind. Wegen der zuerst auszulösenden Entriegelung wird zunächst der Auslösehebel 3 betätigt und nach der Entriegelung im Anschluss der Bewegkontakt 1 selbst.

## Patentansprüche

1. Auslösemechanismus mit einem arretierbaren Bewegkontakt (1), einem Stößel (2) und einem Auslösehebel (3), **dadurch gekennzeichnet, dass** der Stößel (2) sowohl zur Betätigung des zur Entriegelung des Bewegkontaktes (1) vorgesehenen Auslösehebels (3) und zur Betätigung des Bewegkontaktes (1) selbst vorgesehen ist, indem der Stößel (2) in einer ersten Phase seiner Betätigungsbewegung zur direkten Einwirkung über eine erste Wirkfläche (8) des Stößels auf den Auslösehebel (3) vorgesehen ist und in einer zweiten Phase seiner Betätigungsbewegung zur direkten Einwirkung über eine zweite Wirkfläche (9) des Stößels (2) auf den Bewegkontakt (1) vorgesehen ist.

2. Auslösemechanismus nach Anspruch 1, wobei die erste Wirkfläche (8) und die zweite Wirkfläche (9) des Stößels (2) in Betätigungsrichtung an unterschiedlichen, versetzten Stellen des Stößels (2) angeformt sind.

3. Auslösemechanismus nach einem der vorhergehenden Ansprüche, wobei der Stößel (2) mittels einer Spule (5) elektromagnetisch bewegbar ist.

4. Auslösemechanismus nach einem der vorhergehenden Ansprüche, wobei der Auslösehebel (3) zur Freigabe einer mit dem Bewegkontakt (1) mechanisch verbundenen Klinke (4) vorgesehen ist.

## Claims

1. Triggering mechanism with a lockable moving contact (1), a tappet (2) and a triggering lever (3), **characterised in that** the tappet (2) is provided both to actuate the triggering lever (3) which is provided for unlocking the moving contact (1) and to operate the moving contact (1) itself, by the tappet (2), in a first phase of its actuation movement, being provided to directly act on the triggering lever (3) by way of a first operative area (8) of the tappet and in a second phase of its actuation movement being provided to directly act on the moving contact (1) by way of a second operative area (9) of the tappet (2).

2. Triggering mechanism according to claim 1, with the first operative area (8) and the second operative area (9) of the tappet (2) in the actuation direction being formed at different, offset points of the tappet (2).

3. Triggering mechanism according to one of the preceding claims, with the tappet (2) being electromagnetically moveable by means of a coil (5).

4. Triggering mechanism according to one of the preceding claims, with the triggering lever (2) being provided to release a latch (4) which is mechanically connected to the moving contact (1).

## Revendications

1. Mécanisme de déclenchement comprenant un contact de déplacement (1) verrouillable, un poussoir (2) et un levier de déclenchement (3), **caractérisé en ce que** le poussoir (2) est prévu aussi bien pour l'actionnement du levier de déplacement de déclenchement (3) prévu pour le déverrouillage du contact de déplacement (1) que pour l'actionnement du contact de déplacement (1) même, du fait que le poussoir (2) est prévu dans une première phase de son mouvement d'actionnement pour influer directement par l'intermédiaire d'une première surface active (8) du poussoir sur le levier de déclenchement (3) et est prévu dans une seconde phase de son mouvement d'actionnement pour agir directement au moyen d'une seconde surface active (9) du poussoir (2) sur le contact de déplacement (1).

2. Mécanisme de déclenchement selon la revendication 1, la première surface active (8) et la seconde surface active (9) du poussoir (2) étant formées dans le sens d'actionnement sur différents emplacements décalés du poussoir (2).

3. Mécanisme de déclenchement selon l'une quelconque des revendications précédentes, le poussoir (2) pouvant être déplacé de façon électromagnétique au moyen d'une bobine (5).

4. Mécanisme de déclenchement selon l'une quelconque des revendications précédentes, le levier de déclenchement (3) étant prévu pour la libération d'un cliquet (4) relié mécaniquement au contact de déplacement (1).
